# FASCICULE DE BREVET EUROPEEN

(11) **EP 2 588 830 B1**
(45) Date de publication et mention de la délivrance du brevet: **14.05.2014**
(21) Numéro de dépôt: 11741255.1
(22) Date de dépôt: 28.06.2011
(51) Int. Cl.: F41C 7/02, F41C 23/16

(54) **DISPOSITIF D'ARMEMENT LINEAIRE AVANT D'UNE CARABINE**
VORRICHTUNG ZUM LINEAREN SPANNEN EINES KARABINERS VON VORNE
DEVICE FOR COCKING A CARBINE LINEARLY FROM THE FRONT

(30) Priorité: 01.07.2010 FR 1055319
(43) Date de publication de la demande: 08.05.2013
(73) Titulaire: Verney-Carron S.A., 42000 Saint Etienne (FR)
(72) Inventeur: VERNEY-CARRON, Pierre, F-42340 Rivas (FR)
(74) Mandataire: Thivillier, Patrick
(86) Numéro de dépôt international: PCT/FR2011/051490
(87) Numéro de publication internationale: WO 2012/001287

(56) Documents cités:
- US-A- 2 861 374
- US-A- 2 863 247

## Description

L'invention se rattache au secteur technique des armes à feu, notamment des carabines semi-automatiques.

D'une manière parfaitement connue pour un homme du métier, une carabine semi-automatique peut comprendre, pour l'essentiel, un tube de canon solidaire d'une frette qui reçoit un tube pour canaliser et diriger les gaz résultant de la pression exercée lors du tir des cartouches et le déplacement de la balle dans le fût du canon.

Ce tube, généralement dénommé tube de gaz, est monté dans le chambrage d'une masselotte montée avec capacité de coulissement sur une tige à l'encontre d'un organe élastique de rappel. La tige est disposée parallèlement au canon. Généralement, la masselotte est reliée par un ensemble de deux tringles latérales et parallèles, à un ensemble mobile monté dans la boîte de culasse de la carabine. L'ensemble mobile comprend un obturateur, un verrou et un percuteur qui peut être percuté sous l'effet de basculement d'un chien commandé indirectement par une détente.

A partir de ce principe de base, on a proposé également de réaliser des carabines à armement linéaire avant. Dans ce cas, le système de verrouillage automatique de la culasse et le réarmement du percuteur demeurent identiques à ce qui est indiqué précédemment. Toutefois, dans ce cas, la masselotte n'est plus activée par les gaz comprimés, mais manuellement par l'intermédiaire d'un organe de manoeuvre positionné sur l'avant de la carabine. Le réarmement s'effectue, par conséquent, selon un mouvement de va et vient de cet organe de manoeuvre monté à libre coulissement sur le tube disposé sous le canon et de manière parallèle en étant relié à la masselotte elle-même accouplée, par un système de tringleries, à l'ensemble mobile de la boîte de culasse, voir US 2 863 247 on US 2 861 374.

Avec ce type d'armement linéaire avant, il apparaît que le mécanisme, notamment des tringles de liaison, est apparent ce qui, d'une part, n'est pas très esthétique et, d'autre part, soumis à tout type d'agression extérieure. En effet, avec ce type de carabine, il n'y a pas de devant bois.

L'invention s'est fixée pour but de remédier à ces inconvénients d'une manière simple, sûre, efficace et rationnelle.

Le problème que se propose de résoudre l'invention est de réaliser une carabine semi-automatique présentant un devant bois dont l'armement s'effectue linéairement à l'avant de la carabine à la façon d'un fusil à armement manuel et linéaire.

Pour résoudre un tel problème, il a été conçu et mis au point un dispositif d'armement linéaire avant d'une carabine au moyen d'un système de tringleries reliées à un ensemble mobile monté dans de la boîte de culasse et déplaçables linéairement selon un mouvement de va et vient parallèle au canon. Le dispositif comprend une pièce de liaison assujettie au système de tringleries et montée avec capacité de déplacement linéaire guidé sur une tige montée parallèlement sous le canon, ladite pièce étant solidaire, au-travers d'une lumière formée sous un devant bois immobile en translation, d'un organe de manoeuvre enserrant partiellement la section transversale dudit devant bois, et monté avec capacité de déplacement pour entraîner, d'une manière concomitante les tringles et, par conséquent, l'ensemble mobile.

Pour résoudre le problème posé d'assurer le déplacement linéaire de la pièce de liaison au moyen de l'organe de manoeuvre, la pièce de liaison a une section transversale en forme de T, le système de tringleries étant accouplé, de part et d'autre des ailes de la branche horizontale du T, tandis que l'organe de manoeuvre est accouplé sous la branche verticale du T au-travers de la lumière formée sous le devant bois.

L'organe de manoeuvre peut présenter un guide engagé au-travers de la lumière du devant bois pour être accouplé à la branche verticale du T.

Pour résoudre le problème posé de parfaitement intégrer le mécanisme de manoeuvre et d'armement à l'esthétique de l'arme, l'organe de manoeuvre a une section transversale interne ouverte correspondant à la section transversale externe du devant bois.

L'invention est exposée ci-après plus en détail à l'aide des figures des dessins annexés dans lesquels :
- la figure 1 est une vue en perspective d'un exemple de réalisation d'une arme équipée du dispositif d'armement selon l'invention ;
- la figure 2 est une vue en perspective montrant l'accouplement de la pièce de liaison au système de tringleries relié à l'ensemble mobile de la boîte de culasse et son montage sur la tige de guidage ;
- la figure 3 est une vue en perspective d'un exemple de réalisation de l'organe de manoeuvre ;
- la figure 4 est, à une échelle plus importante, une vue en coupe transversale considérée selon la ligne 4-4 de la figure 1.

On a illustré, à la figure 1, un exemple de réalisation d'une carabine présentant, d'une manière connue, une crosse (1), une boîte de culasse (2), un chargeur (3) et un canon (4) avec son devant bois (5) monté, d'une manière démontable, par tout moyen connu et approprié audit canon.

Comme indiqué, l'armement de l'ensemble mobile de la boîte de culasse s'effectue d'une manière linéaire à partir du devant de la carabine, notamment à partir du devant bois (4) qui demeure immobile en translation.

Selon une caractéristique à la base de l'invention, le dispositif d'armement met en oeuvre une pièce de liaison (6) montée avec capacité de déplacement linéaire sur une tige de guidage (7) montée sous le canon (4) et parallèlement à ce dernier. Par exemple, la tige de guidage (7) est reliée à l'une de ses extrémités de la frette du canon et, à son autre extrémité, à un organe support solidaire du tube du canon. Cette tige de guidage (7) est donc immobilisée en translation et en rotation.

La pièce de liaison (6) est assujettie à un système de tringleries (8) et (9) relié à l'ensemble mobile de la boîte de culasse. D'ores et déjà, on peut noter qu'un déplacement en translation de la pièce de liaison (6) sur la tige (7), selon un mouvement de va et vient, provoque d'une manière concomitante, un déplacement du système de tringleries (8) et (9) et, par conséquent, de l'ensemble mobile.

Cette pièce de liaison (6) est accouplée, d'une manière démontable, à un organe de manoeuvre (10) monté avec capacité de déplacement linéaire et guidé par rapport au devant bois (5) qui demeure fixe.

Dans ce but, le dessous du devant bois (5) présente une lumière (5a) pour permettre l'accouplement de l'organe de manoeuvre (10) à la pièce de liaison (6) et leur déplacement en translation par rapport au devant bois (5).

Dans une forme de réalisation avantageuse (figure 3), la pièce de liaison (6) présente une section transversale en forme de T. Le système de tringleries (8) et (9) est accouplé de part et d'autre des ailes de la branche horizontale (6a), tandis que l'organe de manoeuvre (10) est accouplé à la branche verticale (6b) au-travers de la lumière (5a). Par exemple, l'organe de manoeuvre (10) peut présenter un bossage interne (10a) susceptible d'être engagé dans un évidement de la branche verticale (6b) de la pièce de liaison, en y étant maintenue par tout moyen, par exemple par vis.

Bien évidemment, d'autres solutions peuvent être envisagées, par exemple la base de la branche verticale (6b) peut coopérer en appui sur une portée méplate interne de l'organe de manoeuvre (10) en y étant fixée par des vis externes.

L'organe de manoeuvre (10) présente donc une section transversale interne ouverte correspondant à la section transversale externe du devant bois (5).

A noter que la pièce de liaison (6) peut être guidée en translation par la section interne du devant bois (5) qui est complémentaire de la section transversale externe de ladite pièce de liaison (6). De même, les bords internes supérieurs de l'organe de manoeuvre (10) peuvent présenter un profil de guidage coopérant avec des rainures formées dans l'épaisseur de chacun des côtés du devant bois (5).

Compte tenu de ces caractéristiques, pour assurer le réarmement de l'arme, il suffit par conséquent d'exercer, au moyen de l'organe de manoeuvre (10), un mouvement de va et vient pour provoquer, d'une manière concomitante, le déplacement en translation de la pièce de liaison (6) et, d'une manière concomitante, celui du système de tringleries (8) et (9) assujetti à l'ensemble mobile de la boîte de culasse.

Ces dispositions permettent donc de garder un devant bois classique et fixe qui assure toujours la fonction de protection des différents mécanismes. On observe également que l'esthétique du devant bois n'est pas modifiée étant donné que la lumière nécessaire au déplacement de l'organe de manoeuvre (10) est située sous le devant bois.

Les avantages ressortent bien de la description.

## Revendications

1. Dispositif d'armement linéaire avant d'une carabine au moyen d'un système de tringleries (8) et (9) reliées à l'ensemble mobile d'une boîte de culasse et déplaçable linéairement selon un mouvement de va et vient parallèle à un canon (4), comprenant une pièce de liaison (6) assujettie au système de tringleries (8) et (9), et montée avec capacité de déplacement linéaire guidé, ladite pièce (6) étant solidaire d'un organe de manoeuvre (10) enserrant partiellement la section transversale d'un devant bois fixe (5), et monté avec capacité de déplacement pour entraîner, d'une manière concomitante le système de tringleries (8) et (9) et, par conséquent, l'ensemble mobile de la boîte de culasse, ledit devant bois (5) demeurant classique et fixe en assurant la fonction de protection du système de tringleries, le dispositif étant **caracterisé en ce que** :
- ladite pièce de liaison (6) est montée sur une tige (7) montée parallèlement sans le canon (4), et
- ladite pièce de liaison (6) est solidaire de l'organe de manoeuvre (10) au-travers d'une lumière formée sous ledit devant bois fixe (5).

2. Dispositif selon la revendication 1, **caractérisé en ce que** la pièce de liaison (6) a une section transversale en forme de T, le système de tringleries (8) et (9) étant accouplé, de part et d'autre des ailes de la branche horizontale (6a) du T, tandis que l'organe de manoeuvre (10) est accouplé sous la banche verticale (6b) du T, au-travers de la lumière (5a).

3. Dispositif selon la revendication 1, **caractérisé en ce que** l'organe de manoeuvre (10) présente un bossage interne engagé au-travers de la lumière (5a) du devant bois (5) pour être accouplé à la branche verticale du T.

4. Dispositif selon l'une des revendications 1-3, **caractérisé en ce que** l'organe de manoeuvre (10) a une section transversale interne ouverte correspondant à la section transversale externe du devant bois.

## Patentansprüche

1. Vordere lineare Ladevorrichtung eines Karabiners mittels eines Gestängesystems (8) und (9), das mit der mobilen Struktur eines Gewehrschlossgehäuses verbunden ist und linear gemäß einer zum Lauf (4) parallelen Hin- und HerBewegung verschieblich ist, umfassend ein Verbindungsteil (6), das von dem Gestängesystem (8) und (9) abhängig ist und mit geführter linearer Verschiebekapazität montiert ist, wobei das genannte Teil (6) fest an einem Betätigungsorgan (10) befestigt ist, das den Querschnitt eines festen Holzvorderteils (5) teilweise einspannt und mit Verschiebekapazität montiert ist, um gleichzeitig das Gestängesystem (8) und (9) und infolgedessen die mobile Struktur des Gewehrschlossgehäuses anzutreiben, wobei das genannte Holzvorderteil (5) klassisch und fest bleibt, indem die Schutzfunktion des Gestängesystems gewährleistet wird, wobei die Vorrichtung **dadurch gekennzeichnet ist, dass**:
- das genannte Verbindungsteil (6) auf einem Stift (7) montiert ist, der parallel unter dem Lauf (4) montiert ist, und
- das genannte Verbindungsteil (6) fest an dem Betätigungsorgan (10) durch eine Öffnung befestigt ist, die unter dem genannten Holzvorderteil (5) gebildet wird.

2. Vorrichtung gemäß Anspruch 1, **dadurch gekennzeichnet, dass** das Verbindungsteil (6) einen T-förmigen Querschnitt hat, wobei das Gestängesystem (8) und (9) auf jeder Seite der Flügel des horizontalen Zweigs (6a) des Ts gekoppelt ist, während das Betätigungsorgan (10) unter dem vertikalen Zweig (6b) des Ts durch die Öffnung (5a) gekoppelt ist.

3. Vorrichtung gemäß Anspruch 1, **dadurch gekennzeichnet, dass** das Betätigungsorgan (10) einen internen Buckel aufweist, die durch die Öffnung (5a) des Holzvorderteils (5) eingegriffen ist, um an den vertikalen Zweig des Ts gekoppelt zu sein.

4. Vorrichtung gemäß Anspruch 1-3, **dadurch gekennzeichnet, dass** das Betätigungsorgan (10) einen offenen internen Querschnitt hat, der dem externen Querschnitt des Holzvorderteils entspricht.

## Claims

1. Device for forward linear cocking of a rifle by means of a system of linkages(8) and (9) connected to the moving gear of a receiver and moveable linearly in a back and forth motion parallel to a barrel (4), comprising a connecting piece (6) interoperating with the system of linkages (8) and (9), and mounted with a capability for guided linear movement; the said component (6) being integral with an operating member (10) partially hugging the cross-section of a fixed forestock (5), and guided with a movement capability so as to move in order at the same time the system of linkages (8) and (9) and, consequently, the moving gear of the receiver, the said forestock (5) remaining conventional and stationary, thereby providing protection for the system of linkages, the device being **characterized by** the fact that:
- the said connecting piece (6) is guided on a rod (7) mounted in parallel under the barrel (4), and
- the said connecting piece (6) is integral with the operating member (10, through an aperture present under the said forestock (5).

2. Device according to claim 1, **characterized by** the fact that the connecting component (6) has a T-shaped transversal cross-section; the system of linkages(8) and (9) being coupled, on either side of the wings of the horizontal branch (6a) of the T, while the operating member (10) is coupled under the vertical branch (6b) of the T, across the aperture (5a) of the forestock (5), such as to be connected to the vertical branch of the T.

3. Device according to any one of claims 1. to 3, **characterized by** the fact that the operating member (10) has an open internal transversal cross-section corresponding with the outside transversal cross-section of the forestock.

4. Device according to one of the claims 1-3, **characterised by** the fact that the operating member (10) has an open interior cross section corresponding to the exterior cross section of the forestock.
